# EUROPÄISCHE PATENTSCHRIFT

(11) **EP 0 285 688 B1**
(45) Veröffentlichungstag und Bekanntmachung des Hinweises auf die Patenterteilung: **22.11.1990**
(21) Anmeldenummer: 87105126.4
(22) Anmeldetag: 07.04.1987
(51) Int. Cl.: B22D 17/30, B22D 18/06

(54) **Saugrohrheizung für das Saugrohr bei einer Vakuum-Druckgiessmaschine**
Heating for the suction tube of a vacuum die-casting machine
Chauffage pour la busette d'aspiration d'une machine de coulée à dépression

(43) Veröffentlichungstag der Anmeldung: 12.10.1988
(73) Patentinhaber: Maschinenfabrik Müller-Weingarten AG, D-7987 Weingarten (DE); VEREINIGTE ALUMINIUM-WERKE AKTIENGESELLSCHAFT, D-53117 Bonn (DE)
(72) Erfinder: Schwab, Wilfried, D-7987 Weingarten (DE)
(74) Vertreter: Geyer, Werner, Dr.-Ing.

(56) Entgegenhaltungen:
- EP-A- 0 051 310
- GB-A- 735 155
- US-A- 2 195 360
- US-A- 3 447 593

## Beschreibung

Die Erfindung bezieht sich auf eine Saugrohrheizung für das Saugrohr einer Vakuum-Druckgießmaschine, bei der das Saugrohr einen mit einer elektrischen Heizung umgebenen unteren Rohrabschnitt aufweist, der mit einem sich anschließenden, in einer Halterungsöffnung eines Aufnahmeflansches getragenen, ebenfalls mit einer Elektroheizung versehenen oberen Saugrohrabschnitt fest verbunden ist.

Bislang war es weitgehend üblich, die Saugrohre bei Vakuum-Druckgießmaschinen mittels Gasheizungen zu temperieren, damit während der Metalldosierung die Schmelze im Saugrohr nicht erstarren bzw. zur Verstopfung des Saugrohres führen kann. Die Temperierung der Saugrohrleitungen über Gasheizungen hat sich zwar in ihrer Wirkung als zufriedenstellend erwiesen, der Aufwand hierfür ist jedoch relativ groß und mit dem grundsätzlichen Nachteil verbunden, daß überhaupt Gas eingesetzt und von einer Gasquelle zugeführt werden muß.

Aus der US-A 2 195 360 ist eine Saugrohrheizung bei einer Druckgießmaschine bekannt, bei der im Bereich oberhalb des Austritts des Saugrohres aus der die Schmelze enthaltenden Kammer Heizspiralen einer Elektroheizung auf dem Saugrohr sitzen, die unter Zwischenschaltung einer isolierenden Schutzschicht radial außen von einem Metallrohr umgeben sind. Hierdurch läßt sich zwar eine gute Heizung des Saugrohres bis in die Nähe seiner Einmündung in die Füllkammer erreichen; jedoch gerade im Kopfbereich des Saugrohres ist bei dieser bekannten Vorrichtung keine ausreichende Heizung gewährleistet.

Der Einsatz einer Elektroheizung, die bis in den oberen Anschlußbereich des Saugrohres zur Füllkammer reicht, wird in der EP-A1 0 051 310, allerdings nur ganz allgemein und ohne nähere Einzelheiten, erwähnt. Bei Versuchen zeigte sich jedoch, daß Probleme in Verbindung mit dem oberen, relativ schlecht zugänglichen Saugrohrabschnitt auftreten, weil insbesondere die Wärmeabführung über den dort vorgesehenen Aufnahmeflansch, der den oberen Saugrohrabschnitt (und damit das Saugrohr) trägt, sich als sehr groß erweist.

Ausgehend hiervon liegt der Erfindung die Aufgabe zugrunde, eine Saugrohrheizung der eingangs genannten Art zu entwickeln, bei der eine besonders wirksame Aufheizung auch im Kopfbereich des Saugrohres mit einfachen Mitteln und bei guter Wirtschaftlichkeit erreicht wird.

Dies wird erfindungsgemäß bei einer Saugrohrheizung der eingangs genannten Art dadurch erreicht, daß die Elektroheizung am oberen Saugrohrabschnitt direkt auf dessen Außenumfang anliegende Heizspiralen aufweist, radial außen auf den Heizspiralen eine nach außen hin isolierende Schutzschicht angebracht ist, der obere Saugrohrabschnitt in seinem oberen, d.h. der Gießkammer zugewandten Teil in Form eines Rohrstutzens ausgebildet ist, an den sich weiter unten unter Ausbildung eines umlaufenden Ringspaltes ein sich nach oben im Querschnitt glockenförmig erweiternder, diesen Rohrstutzen radial außen teilweise überdeckender Halteflansch anschließt, der mit seiner Außenfläche in der Halterungsöffnung des Aufnahmeflansches gehalten und an seinem unteren Ende mit dem unteren Saugrohrabschnitt fest verbunden ist, und daß die Heizspiralen um den oberen Saugrohrabschnitt bis in den Ringspalt hinein verlaufen. Dabei wird bevorzugt als isolierende Schutzschicht eine außen auf die Heizspiralen aufgesteckte Abdeckhülse aus isolierendem Material vorgesehen. Vorteilhafterweise ist ferner der umlaufende Ringspalt mit einem sich nach oben erweiternden Querschnitt ausgebildet.

Durch die erfindungsgemäßen Maßnahmen wird eine bis in den Kopfbereich des Saugrohres hinein sehr gut wirksame Saugrohraufheizung geschaffen, ohne daß es gerade hier zu einer nennenswerten und unerwünschten Wärmeabgabe nach außen, insbesondere an den Aufnahmeflansch hin, kommt, wobei sich überdies über die gesamte Saugrohrlänge hinweg eine überraschend gute Temperierbarkeit bei relativ geringem Aufwand erreichen läßt.

Mit der erfindungsgemäßen Saugrohrheizung sind die auftretenden Wärmeverluste im oberen Saugrohrabschnitt so stark reduziert, daß sich der obere Saugrohrabschnitt («Anschlußkopf») selbst mit einer einfachen Elektroheizung auf die erforderlichen Temperaturen bringen läßt und auch auf diesen unschwer gehalten werden kann.

Ganz besonders bevorzugt ist der Innendurchmesser des sich glockenförmig erweiternden Halteflansches an jeder Stelle, an der er außen die innenliegenden Heizspiralen überdeckt, größer als der Außendurchmesser der Heizspiralen (d. h. es wird zwischen dem Außendurchmesser der Heizspiralen und der Innenfläche des glockenförmigen Abschnitts stets noch ein zusätzlicher radialer Spalt freigehalten). Bevorzugt wird dabei die nach außen isolierende Schutzschicht bis in den Bereich des Ringspaltes hinein vorgesehen, wobei, erneut vorzugsweise, der Ringspalt um die Heizspiralen herum vollständig mit isolierender Masse ausgefüllt ist. Hier ist es erneut von Vorteil, wenn die Abdeckhülse aus isolierendem Material mit ihrem unteren Endbereich teilweise in den Ringspalt hineinragt, wobei die radiale Außenfläche des hineinragenden Abschnitts der inneren Gegenfläche des glockenförmigen Halteflansches entsprechend ausgebildet ist und an dieser anliegt.

Ganz besonders bevorzugt wird die äußere und die innere Begrenzungsfläche des glockenförmig sich erweiternden Halteflansches kugelabschnittförmig ausgebildet, wobei der Krümmungsradius der inneren Begrenzungsfläche kleiner als der der äußeren Begrenzungsfläche ist, d. h. der Querschnitt des glockenförmig sich erweiternden Halteflansches wird mit zunehmender Entfernung von dessen Einmündestelle am Rohrstutzen dicker. Dies bringt folgenden Vorteil mit sich: da die am weitesten axial in den Ringspalt eingeführte Heizspirale nahe der Stelle zu liegen kommt, an der der glockenförmig sich erweiternde Halteflansch in den von oben kommenden, den oberen Abschnitt des oberen Saugrohrabschnitts ausbildenden Rohrstutzen einmündet, an dieser Stelle dann also die Erwärmung des oberen Saugrohrabschnitts einsetzt, wird der radiale Abstand zwischen der Außenseite der Rohrschlange und der Innenfläche des sich glockenförmig erweiternden Halteflansches mit zunehmender Länge der Rohrschlange immer größer. Da aber die Rohrschlange nach außen hin mit isolierendem Material umgeben ist, bedeutet dies, daß mit zunehmender Aufheizstrecke der Rohrschlange die Dicke der Isolierschicht zum Halteflansch hin immer größer wird, d. h. mit zunehmender Aufheizstrecke wird die Islolation nach außen zum Halteflansch, über den die Wärmeverluste zum Aufnahmeflansch erfolgen, immer besser. Da überdies der glockenförmig sich nach oben erweiternde Halteflansch üblicherweise in einer Aufnahmeöffnung des Aufnahmeflansches sitzt, die ihrerseits zwar ebenfalls kugelabschnittförmig, jedoch mit größerem Radius ausgebildet ist, führt dies weiterhin dazu, daß die Abstütz- bzw. Berührfläche des glockenförmig sich erweiternden Halteflansches, an der die Wärmeverluste auftreten können, relativ weit oben am Halteflansch und damit in einem Bereich vorliegt, bei dem die Isolationsschicht zwischen dem Halteflansch und den innenliegenden, von ihm überspannten Heizspiralen schon besonders dick ist.

In weiterer vorteilhafter Ausgestaltung der erfindungsgemäßen Saugrohrheizung wird vorgesehen, daß die radial außen um die Heizspiralen des oberen Saugrohrabschnitts angeordnete isolierende Schutzschicht aus isolierenden hitzebeständigen Matten, vorzugsweise Asbestmatten, oder aus keramischem oder sonderkeramischem Material, wie insbesondere Siliciumnitrid, Siliciumcarbid, Aluminiumnitrid, Siliconoxid oder Circonoxid, besteht. Besonders bevorzugt werden weiterhin bei einer erfindungsgemäßen Saugrohrheizung die Heizkreise der Elektroheizung des oberen und des unteren Saugrohrabschnitts getrennt voneinander ausgeführt, so daß sogar, im Gegensatz zu einer Gasheizung, eine gezielte und gesteuerte unterschiedliche Aufheizung des oberen und des unteren Saugrohrabschnitts möglich ist, was es zuläßt, nicht nur das Saugrohr über seine Länge hinweg optimal zu temperieren, sondern gleichzeitig auch (dadurch) den Energieaufwand zu optimieren.

Eine weitere vorzugsweise Ausgestaltung der erfindungsgemäßen Saugrohrheizung besteht darin, daß auch am unteren Saugrohrabschnitt die Heizspiralen direkt auf dem Außenumfang des Saugrohres anliegen und auf ihrer Außenseite mittels eines Spannringes gehalten sind. Bevorzugt wird dabei der Spannring aus isolierendem Material gefertigt, insbesondere wiederum aus hitzebeständigen isolierenden Matten, wie Asbestmatten, oder aus keramischem oder sonderkeramischem Werkstoff (wie weiter oben im einzelnen schon erwähnt). In vielen Einsatzfällen wird aber auch vorzugsweise als Spannring eine geschlitzte Spannhülse vorgesehen, die z. B. aus einem geeigneten metallischen Material gefertigt sein kann.

Insgesamt werden bei der erfindungsgemäßen Saugrohrheizung ganz besonders bevorzugt Heizschlangen in Form von Rohrheizkörpern eingesetzt.

Von Vorteil ist es bei einer erfindungsgemäßen Saugrohrheizung ferner, wenn die Heizschlangen am oberen Saugrohrabschnitt an ihrem axialen oberen Ende gegen einen Abschlußring aus einem Material guter Wärmeleitfähigkeit, vorzugsweise etwa Kupfer oder einem anderen gut wärmeleitfähigen Material, anliegen. Denn an ihrer axialen Stirnfläche auf der der Gießkammer zugewandten Seite ist eine gute Wärmeleitfähigkeit erwünscht, um an der Einleitstelle in die Gießkammer eine gute Aufheizung zu gewährleisten.

Die Erfindung wird nachfolgend anhand der Zeichnung im Prinzip beispielshalber noch näher erläutert.

In der einzigen Figur ist eine Schnittdarstellung durch eine erfindungsgemäße Saugrohrheizung mit, einem oberen Saugrohrabschnitt 1 und einem unteren, mit diesem fest verbundenen Saugrohrabschnitt 2 gezeigt (wobei letzterer nur in seinem oberen Teil dargestellt ist).

Der obere Abschnitt 1 des Saugrohres ist dafür vorgesehen, an die (in der Figur nicht gezeigte) Gießkammer angeschlossen zu werden. Die Verlängerung des unteren Saugrohrabschnitts 2 führt zur Schmelze des zu vergießenden Leichtmetalls, in die er eintaucht (in der Figur nicht dargestellt).

Der obere Saugrohrabschnitt 1 und der untere Saugrohrabschnitt 2 sind fest miteinander, beispielsweise durch Schweißnähte 3, verbunden.

Der untere Saugrohrabschnitt 2 ist an seinem äußeren Umfang mit Heizspiralen 4 versehen, die direkt an seinem Außenumfang anliegen und über einen (nur prinzipiell dargestellten) Anschluß 5 mit einer elektrischen Energiequelle verbunden sind.

Der obere Saugrohrabschnitt 1 besteht aus einem oberen Teilabschnitt in Form eines Rohrstutzens, an den sich unten ein sich glockenförmig nach außen und oben erweiternder Halteflansch 8 anschließt, der seinerseits in einer Aufnahmeöffnung 13 eines Aufnahmeflansches 10 gehaltert ist. Zwischen der inneren Begrenzungsfläche 17 des sich glockenförmig nach oben erweiternden Halteflansches 8 und der Außenfläche des als Rohrstutzen ausgebildeten oberen Bereiches des oberen Saugrohrabschnitts 1 wird ein Ringspalt 12 ausgebildet, der mit zunehmender Entfernung nach oben einen zunehmenden Querschnitt (bei zunehmendem Außenradius) aufweist.

Der Halteflansch 8 ist mit einer äußeren Oberfläche 16 und einer inneren Begrenzungsfläche 17 versehen, die beide kugelabschnittförmig ausgebildet sind. Dabei ist allerdings-der Krümmungsradius der inneren Begrenzungsfläche 17 kleiner als der der äußeren Begrenzungsfläche 16.

Um den als Rohrstutzen ausgebildeten oberen Abschnitt des oberen Saugrohrabschnitts 1 herum sind elektrische Heizspiralen 6 angeordnet, die sich axial weitgehend über die Länge des Rohrstutzens erstrecken und bis in den Ringspalt 12 hinein reichen, wobei die am weitesten axial im Ringspalt 12 liegende Heizspirale nur wenig vom Einmündebereich des Halteflansches 8 in den Rohrstutzen entfernt ist.

Außerhalb des Bereiches, der vom Halteflansch 8 außen überdeckt wird, ist auf die Heizspiralen 6 eine Abdeckhülse 9 aus isolierendem Material aufgeschoben. Mit ihrem unteren Endbereich 15 ragt diese Abdeckhülse 9 etwas in den Ringspalt 12 hinein, wobei die Außenoberfläche 14 dieses Endbereiches 15 der Abdeckhülse 9 entsprechend der Innenfläche 17 des Halteabschnitts 8 ausgeführt ist, so daß die Außenfläche 14 der Abdeckhülse 9 und die Innenfläche 17 des Halteflansches 8 aneinander anliegen.

Innerhalb des Ringspaltes 12 ist ansonsten der noch freie Raum vollständig mit einem isolierenden Material 11 ausgefüllt, so daß eine Isolierung der Heizschlange 6 so gut wie über deren gesamte axiale Erstreckung am oberen Saugrohrabschnitt 1 radial nach außen vorliegt. Dabei wird durch das sich nach oben hin erweiternde Volumen des Ringspaltes 12 eine von der am tiefsten gelegenen Heizschlange nach oben sich verdickende Isolierschicht radial außen erreicht, so daß gerade in der Niveaulage des Berührungsbereiches 20 zwischen Halteflansch 8 und Aufnahmeöffnung 13 des Aufnahmeflansches 10, an welcher Stelle die Wärmeabgabe vom Halteflansch 8 an den Aufnahmeflansch 10 am günstigsten ist, eine besonders dicke Isolierschicht vorliegt. Dadurch, daß die Heizspiralen 4 und 6 sowohl beim unteren Saugrohrabschnitt 2, wie auch beim oberen Saugrohrabschnitt 1 direkt auf der Außenfläche des Saugrohres anliegen, ist sichergestellt, daß die von den Heizspiralen erzeugte Wärme gut auf die Außenfläche und damit auf den entsprechenden Saugrohrabschnitt als solchen abgegeben wird, während eine Wärmeabführung in die entgegengesetzte Richtung infolge der dort vorhandenen Isolation weitestgehend entfällt. Dies ist besonders wichtig auch innerhalb des Ringspaltes 12, wobei durch die gezeigte Anordnung sichergestellt ist, daß dort ebenfalls eine gute Wärmeübertragung auf den innenliegenden Rohrstutzen, hingegen eine gute Isolation gegenüber dem außenliegenden Halteflansch 8 erreicht wird.

Wie aus der Figur ersichtlich, sind die Heizspiralen 6 am oberen Saugrohrabschnitt 1 über einen eigenen Anschluß 7 an eine elektrische Energierquelle angeschlossen, wobei es sich dabei bevorzugt um einen vom Heizkreislauf am unteren Saugrohrabschnitt 2 getrennten Heizkreislauf handelt.

Lediglich im obersten, d. h. der Gießkammer zugewandten Endabschnitt der Heizspirale 6, etwa im Bereich der letzten Heizwindung, ist bei der in der Figur dargestellten Ausführungsform eine Isolation nach außen nicht mehr gegeben, weil die Abdeckhülse 9 nicht bis dorthin hochgezogen ist. Allerdings bestünde sehr wohl die Möglichkeit, die Abdeckhülse 9 auch noch hier hochzuziehen und auch in diesem Bereich noch eine weitgehende Isolation nach außen zu erreichen, wobei in der Abdeckhülse 9 dann lediglich eine geeignete Ausnehmung zum Durchführen der elektrischen Zuleitung vorgesehen sein müßte. Mit ihrer oberen Endfläche liegt die aus den Heizspiralen 6 gebildete Heizschlange gegen einen Abschlußring 19 aus einem Material guter Wärmeleitfähigkeit etwa Kupfer, an, dessen Aufgabe es ist, beim Anschluß des oberen Saugrohrabschnitts an die Gießkammer Wärme von den Heizspiralen 6 an den anliegenden Bereich der Gießkammer zu übertragen und damit auch im Übergangsbereich eine ausreichende Aufheizung des dorthin vorragenden kleinen Endabschnitts des oberen Saugrohrabschnitts 1 zu sichern.

Im Bereich des unteren Saugrohrabschnitts 2 werden die Heizspiralen 4 auf ihrer radial außenliegenden Seite bevorzugt ebenfalls von einer Isolationsschicht 21 umgeben, die insbesondere aus hitzebeständigen Matten bestehen kann. Allerdings ist es hier durchaus auch möglich, stattdessen eine geschlitzte Spannhülse aus einem zunderbeständigen Metall in Form eines Außenrohres 18, wie in der Figur gezeigt, vorzusehen, wobei diese Spannhülse, die mit einem kleinen Schlitz versehen ist, durch geeignete seitliche Flansche verspannt werden kann und damit für ein ganz besonders festes Andrücken der Heizspiralen 4 an die Außenfläche des unteren Saugrohrabschnitts Sorge trägt. Gleichermaßen besteht aber auch die Möglichkeit, daß hier noch zwischen die Spannhülse 18 und den Außenbereich der Heizspiralen 4 eine isolierende Zwischenschicht 21, etwa in Form von asbesthaltigen Matten, zwischengeschaltet wlrd.

## Patentansprüche

1. Saugrohrheizung für eine Vakuum-Druckgießmaschine, bei der das Saugrohr einen mit einer elektrischen Heizung (4) umgebenen unteren Rohrabschnitt (2) aufweist, der mit einem sich anschlie- βenden, in einer Halterungsöffnung (13) eines Aufnahmeflansches (10) getragenen, ebenfalls mit einer Elektroheizung (6, 7) versehenen oberen Saugrohrabschnitt (1) fest verbunden ist, dadurch gekennzeichnet, daß die Elektroheizung (6, 7) am oberen Saugrohrabschnitt (1) direkt auf dessen Außenumfang anliegende Heizspiralen (6) aufweist und radial außerhalb der Heizspiralen (6) eine nach außen isolierende Schutzschicht (9, 11) vorgesehen ist, der obere Saugrohrabschnitt (1) in seinem oberen Teil als Rohrstutzen ausgebildet ist, an den sich unten unter Ausbildung eines umlaufenden Ringspaltes (12) ein sich nach oben im Querschnitt glockenförmig erweiternder, den Rohrstutzen radial außen teilweise überdeckender Halteflansch (8) anschließt, der mit seiner Außenfläche in der Halterungsöffnung (13) des Aufnahmeflansches (10) sitzt sowie an seinem unteren Ende mit dem unteren Saugrohrabschnitt (2) fest verbunden ist, und daß die Heizspiralen (6) um den oberen Saugrohrabschnitt (1) bis in den Ringspalt (12) hinein verlaufen.

2. Saugrohrheizung nach Anspruch 1, dadurch gekennzeichnet, daß als isolierende Schutzschicht eine Abdeckhülse (9) aus isolierendem Material auf die Heizspiralen (6) aufgesteckt ist.

3. Saugrohrheizung nach Anspruch 1 oder 2, dadurch gekennzeichnet, daß sich der Querschnitt des umlaufenden Ringspalts (12) nach oben hin erweitert.

4. Saugrohrheizung nach Anspruch 2 oder 3, dadurch gekennzeichnet, daß die nach außen isolierende Abdeckhülse (9) bis in den Bereich des Ringspaltes (12) hinein vorgesehen ist.

5. Saugrohrheizung nach einem der Ansprüche 1 bis 4, dadurch gekennzeichnet, daß der Ringspalt (12) um die Heizspiralen (6) herum vollständig mit isolierender Masse (11) ausgefüllt ist.

6. Saugrohrheizung nach Anspruch 4 oder 5, dadurch gekennzeichnet, daß die Abdeckhülse (9) aus isolierendem Material mit ihrem unteren Endbereich teilweise in den Ringspalt (12) hineinragt, wobei die radiale Außenfläche (14) des hineinragenden Abschnitts (15) entsprechend der inneren Gegenfläche (17) des glockenförmigen Halteflansches (8) ausgebildet ist und an dieser anliegt.

7. Saugrohrheizung nach einem der Ansprüche 3 bis 6, dadurch gekennzeichnet, daß die äußere und die innere Begrenzungsfläche (16, 17) des glockenförmig sich erweiternden Halteflansches (8) kugelabschnittförmig ausgebildet sind, wobei der Krümmungsradius der inneren Begrenzungsfläche (17) kleiner als der der äußeren Begrenzungsfläche (16) ist.

8. Saugrohrheizung nach einem der Ansprüche 1 bis 7, dadurch gekennzeichnet, daß die radial außen um die Heizspiralen (6) des oberen Saugrohrabschnitts (1) angeordnete Schutzschicht (9, 11) aus isolierenden hitzebeständigen Matten, oder aus Keramik besteht.

9. Saugrohrheizung nach einem der Ansprüche 1 bis 8, dadurch gekennzeichnet, daß die Elektroheizung (4, 6) des oberen und die des unteren Saugrohrabschnitts (1, 2) getrennte Heizkreise aufweisen.

10. Saugrohrheizung nach einem der Ansprüche 1 bis 9, dadurch gekennzeichnet, daß auch am unteren Saugrohrabschnitt (2) die Heizspiralen (6) direkt auf dem Außenumfang des Saugrohres (2) aufliegen und auf ihrer Außenseite mittels eines Spannringes (18) gehalten sind.

. 11. Saugrohrheizung nach Anspruch 10, dadurch gekennzeichnet, daß der Spannring (18) aus isolierendem Material, insbesondere aus hitzebeständigen isolierenden Matten, besteht.

12. Saugrohrheizung nach Anspruch 10 oder 11, dadurch gekennzeichnet, daß als Spannring eine geschlitzte Spannhülse (18) vorgesehen ist.

13. Saugrohrheizung nach einem der Ansprüche 1 bis 12, dadurch gekennzeichnet, daß als Heizspiralen Rohrheizkörper (4, 6) eingesetzt sind.

14. Saugrohrheizung nach einem der Ansprüche 1 bis 13, dadurch gekennzeichnet, daß die Heizspiralen (6) am oberen Saugrohrabschnitt (1) an ihrem axialen oberen Ende gegen einen Abschlußring (19) aus einem Material mit guter Wärmeleitfähigkeit, vorzugsweise aus Kupfer, anliegen.

## Claims

1. Suction tube heater for a vacuum die casting machine in which the suction tube has a lower tube section (2), which is surrounded by an electric heater (4) and which is firmly connected to an adjacent upper suction tube section (1) which is carried in a carrier opening (13) in a mounting flange (10) and is also provided with an electric heater (6, 7), characterised in that the electric heater (6, 7) on the upper suction tube section (1) has heating coils (6) which directly engage its outer periphery and an externally insulating protective layer (9, 11) is provided radially outside the heating coils (6), the upper portion of the upper suction tube section (1) is constructed as a socket, connected to the bottom of which is a carrier flange (8) which partially overlaps with the socket radially outwardly and broadens upwardly with a bell-shaped cross-section to define a peripheral annular gap (12), which flange sits with its outer surface in the carrier opening (13) in the mounting flange (10) and is firmly connected at its lower end to the lower suction tube section (2), and that the heating coils (6) extend around the upper suction tube section (1) into the annular gap (12).

2. Suction tube heater as claimed in claim 1, characterised in that a cover sleeve (9) of insulating material is pushed onto the heating coils (6) as the insulating protective layer.

3. Suction tube heater as claimed in claim 1 or 2, characterised in that the cross-section of the peripheral annular gap (12) broadens upwardly.

4. Suction tube heater as claimed in claim 2 or 3, characterised in that the externally insulating cover sleeve (9) is provided into the region of the annular gap (12).

5. Suction tube heater as claimed in one of claims 1 to 4, characterised in that the annular gap (12) around the heating coils (6) is completely filled with insulating composition (11).

6. Suction tube heater as claimed in claim 4 or 5, characterised in that the lower end region of the cover sleeve (9) of insulating material partially extends into the annular gap (12), whereby the radial outer surface (14) of the extending section (15) is constructed to correspond with the inner opposing surface (17) of the bell-shaped carrier flange (8) and engages it.

7. Suction tube heater as claimed in one of claims 3 to 6, characterised in that the outer and the inner limiting surfaces (16,17) of the carrier flange (8), which broadens in the manner of a bell, are of part- spherical shape, the radius of curvature of the inner limiting surface (17) being smaller than that of the outer limiting surface (16).

8. Suction tube heater as claimed in one of claims 1 to 7, characterised in that the protective layer (9) arranged radially externally around the heating coils (6) of the upper suction tube section (1) comprises insulating heat-resistant mats or a ceramic material.

9. Suction tube heater as claimed in one of claims 1 to 8, characterised in that the electric heaters (4, 6) of the upper and that of the lower suction tube sections (1, 2) have separate heating circuits.

10. Suction tube heater as claimed in one of claims 1 to 9, characterised in that the heating coils (6) directly engage the outer periphery of the suction tube (2) against the lower suction tube section (2) also and are retained on its outer surface by means of a clamping ring (18).

11. Suction tube heater as claimed in claim 10, characterised in that the clamping ring (18) comprises insulating material, particularly heat-resistant insulating mats.

12. Suction tube heater as claimed in claim 10 or 11, characterised in that a slit clamping sleeve (18) is provided as the clamping ring.

13. Suction tube heater as claimed in one of claims 1 to 12, characterised in that tubular heating bodies (4, 6) are used as the heating coils.

14. Suction tube heater as claimed in one of claims 1 to 13, characterised in that the heating coils (6) engage the upper suction tube section (1) at its axially upper end against an end ring (19) of a metal of good thermal conductivity, preferably of copper.

## Revendications

1. Chauffage du tube d'aspiration d'une machine de coulée sous pression et sous vide dans lequel le tube d'aspiration comporte une section de tube (2) inférieure, entourée par un chauffage électrique (4) et qui est reliée de manière fixe à une section de tube d'aspiration (1) supérieure, se raccordant à la première, supportée dans une ouverture de support (13) d'une bride de logement (10), également pourvue d'un chauffage électrique (6, 7), caractérisé en ce que le chauffage électrique (6, 7) comporte des spirales chauffantes (6), s'appliquant sur la section de tube d'aspiration (1), directement sur son pourtour extérieur et en ce qu'une couche de protection (9, 11), isolante vers l'extérieur, est prévue radialement à l'extérieur des spirales chauffantes (6), en ce que la section de tube d'aspiration (1) est configurée, dans sa partie supérieure, sous la forme d'une tubulure à laquelle se raccorde, en bas, en formant une fente annulaire (12) continue, une bride de maintien (8), de section transversale en cloche, s'élargissant vers le haut, recouvrant en partie radialement vers l'extérieur la tubulure, laquelle bride de maintien repose, par sa face extérieure, dans l'ouverture de support (13) de la bride de logement (10) et est reliée à son extrémité inférieure, avec la section de tube d'aspiration (2) inférieure, et en ce que les spirales chauffantes (6) s'étendent autour de la section de tube d'aspiration (1) supérieure, jusque dans la fente annulaire (12).

2. Chauffage de tube d'aspiration selon la revendication 1, caractérisé en ce qu'on place un manchon de couverture (9) en matériau isolant, sur les spirales chauffantes (6), pour servir de couche de protection isolante.

3. Chauffage de tube d'aspiration selon la revendication 1 ou 2, caractérisé en ce que la section transversale de la fente annulaire (12) continue s'élargit vers le haut.

4. Chauffage de tube d'aspiration selon la revendication 2 ou 3, caractérisé en ce que le manchon de couverture (9) isolant vers l'extérieur est prévu jusque dans la région de la fente annulaire (12).

5. Chauffage de tube d'aspiration selon l'une des revendications 1 à 4, caractérisé en ce que la fente annulaire (12) est totalement remplie d'une masse isolante (11), autour des spirales chauffantes (6).

6. Chauffage de tube d'aspiration selon la revendication 4 ou 5, caractérisé en ce que le manchon de couverture (9) en matériau isolant pénètre, par sa région terminale inférieure, partiellement dans la fente annulaire (12), la face extérieure (14) radiale de la section (15) pénétrant à l'intérieur, étant configurée comme la contre-surface intérieure (17) de la bride de maintien (8) en cloche et s'appliquant contre celle-ci.

7. Chauffage de tube d'aspiration selon l'une des revendications 3 à 6, caractérisé en ce que la surface de délimitation extérieure et intérieure (16, 17) de la bride de maintien (8), s'élargissant en cloche, a la forme d'une portion de sphère, le rayon de courbure de la surface de délimitation intérieure (17) étant inférieur à celui de la surface de délimitation extérieure (16).

8. Chauffage de tube d'aspiration selon l'une des revendications 1 à 7, caractérisé en ce que la couche de protection (9, 11), placée radialement à l'extérieur, autour des spirales chauffantes (6) de la section de tube d'aspiration supérieure (1), est en mats isolants, résistant aux hautes températures, ou en céramique.

9. Chauffage de tube d'aspiration selon l'une des revendications 1 à 8, caractérisé en ce que le chauffage électrique (4, 6) de la section supérieure (1) et de la section inférieure (2) du tube d'aspiration présente des circuits de chauffage séparés.

10. Chauffage de tube d'aspiration selon l'une des revendications 1 à 9, caractérisé en ce que pour la section de tube d'aspiration inférieure (2) aussi, les spirales chauffantes (6) reposent directement sur le pourtour extérieur du tube d'aspiration (2) et sont maintenues sur leur face extérieure, au moyen d'une bague de serrage (18).

11. Chauffage de tube d'aspiration selon la revendication 10, caractérisé en ce que la bague de serrage (18) est en matériau isolant, en particulier en mats isolants, résistant aux hautes températures.

12. Chauffage de tube d'aspiration selon la revendication 10 ou 11, caractérisé en ce qu'on prévoit comme bague de serrage, une douille de serrage (18) fendue.

13. Chauffage de tube d'aspiration selon l'une des revendications 1 à 12, caractérisé en ce qu'on utilise comme spirales chauffantes, des corps chauffants tubulaires (4, 6).

14. Chauffage de tube d'aspiration selon l'une des revendications 1 à 13, caractérisé en ce que les spirales chauffantes (6) de la section de tube d'aspiration supérieure (1) s'appliquent, par leur extrémité axiale supérieure, contre une bague de fermeture (19) réalisée dans un matériau bon conducteur de la chaleur, de préférence en cuivre.
